# EUROPÄISCHE PATENTSCHRIFT

(11) **EP 1 141 541 B1**
(45) Veröffentlichungstag und Bekanntmachung des Hinweises auf die Patenterteilung: **31.07.2002**
(21) Anmeldenummer: 99967890.7
(22) Anmeldetag: 21.12.1999
(51) Int. Cl.: F02M 69/04

(54) **EINRICHTUNG ZUR GEMISCHBILDUNG AN BRENNKRAFTMASCHINEN**
CARBURETOR FOR INTERNAL COMBUSTION ENGINES
EQUIPEMENT DE FORMATION DU MELANGE DE MOTEURS A COMBUSTION INTERNE

(30) Priorität: 21.12.1998 DE 19859033
(43) Veröffentlichungstag der Anmeldung: 10.10.2001
(73) Patentinhaber: Kurpas, Anton, 59423 Unna (DE)
(72) Erfinder: Kurpas, Anton, 59423 Unna (DE)
(74) Vertreter: Schneider, Uwe, Dipl.-Ing.
(86) Internationale Anmeldenummer: DE9904072
(87) Internationale Veröffentlichungsnummer: WO0037795

(56) Entgegenhaltungen:
- EP-A- 0 732 497
- DE-A- 3 028 244
- US-A- 4 327 675
- PATENT ABSTRACTS OF JAPAN PATENT ABSTRACTS OF JAPAN vol. 18, no. 491 (M-1672), vol. 18, no. 491 (M-1672), 13. September 1994 (1994-09-13) 13. September 1994 (1994-09-13) & JP 06 159201 A (MAZDA), & JP 06 159201 A (MAZDA), 7. Juni 1994 (1994-06-07) 7. Juni 1994 (1994-06-07)
- PATENT ABSTRACTS OF JAPAN PATENT ABSTRACTS OF JAPAN vol. 9, no. 152 (M-391) [1875], vol. 9, no. 152 (M-391) [1875], 27. Juni 1985 (1985-06-27) 27. Juni 1985 (1985-06-27) & JP 60 027737 A (YAMAHA), & JP 60 027737 A (YAMAHA), 12. Februar 1985 (1985-02-12) 12. Februar 1985 (1985-02-12)
- V.FERSEN: "Neue Zentraleinspritzung für V.FERSEN: "Neue Zentraleinspritzung für Ottomotoren von Honda" Ottomotoren von Honda" MOTORTECHNISCHE ZEITSCHRIFT, MOTORTECHNISCHE ZEITSCHRIFT, Bd. 50, Nr. 4, 1. April 1989 (1989-04-01), Bd. 50, Nr. 4, 1. April 1989 (1989-04-01), Seite 172 XP000038053 Seite 172 XP000038053 stuttgart stuttgart
- V.FERSEN: "Neue Zentraleinspritzung für V.FERSEN: "Neue Zentraleinspritzung für Ottomotoren von Honda" MOTORTECHNISCHE Ottomotoren von Honda" MOTORTECHNISCHE ZEITSCHRIFT, Bd. 50, Nr. 4, 1. April 1989 ZEITSCHRIFT, Bd. 50, Nr. 4, 1. April 1989 (1989-04-01), Seite 172 XP000038053 (1989-04-01), Seite 172 XP000038053 stuttgart page 172, middle column, stuttgart page 172, middle column, paragraph 2 -right-hand column, paragraph 1 paragraph 2 -right-hand column, paragraph 1

## Beschreibung

Die Erfindung betrifft Einrichtung zur Gemischbildung an Brennkraftmaschinen gemäß Oberbegriff des Anspruches 1.

Als von wesentlicher leistungsbestimmender Wirkung auf den Betrieb von Brennkraftmaschinen, beispielsweise Otto-Motoren oder dergleichen, ist die Gemischbildung eines zündfähigen Kraftstoff-Luft-Gemisches sowie die Zündung selbst anzusehen. Hierzu ist im Stand der Technik eine Vielzahl von Einrichtungen an Brennkraftmaschinen vorgeschlagen worden, die insbesondere zur Leistungssteigerung der Brennkraftmaschine, und damit zum Verbessern der Betriebsbedingungen der Brennkraftmaschine zusammenwirken müssen.

Im Bereich der Gemischbildung bzw. der Gemischaufbereitung und Zufuhr des aufbereiteten Gemisches zu den Brennräumen einer Brennkraftmaschine sind im wesentlichen zwei Systeme zur Gemischbildung in Gebrauch. Bei dem einen System handelt es sich um die Gemischbildung nach dem sogenannten Vergaserprinzip, bei dem z.B. ein Saugmotor dadurch mit einem zündfähigen Kraftstoff-Luft-Gemisch versorgt wird, daß die angesaugte Luft nach dem Prinzip der Venturidüse aus einem Kraftstoffreservoir Kraftstoff selbsttätig ansaugt und diesen angesaugten Kraftstoff im Bereich eines Ansaugkanals, der zu den Brennräumen führt, zerstäubt und somit ein möglichst homogenes Kraftstoff-Luft-Gemisch herstellt. Derartige, hier nur sehr vereinfacht dargestellte Gemischaufbereitungssysteme nach dem Vergaserprinzip sind in einer Vielzahl von Varianten bekannt. Von besonderem Nachteil an derartigen Vergaser-Systemen ist es, daß die Ansaugung des Kraftstoffes nach dem Venturiprinzip insbesondere im sogenannten Teillastbereich der Brennkraftmaschine, also z.B. im Leerlauf oder bei nur relativ gering über der Leerlaufdrehzahl liegender Motordrehzahl nicht optimal arbeitet, da der durch die angesaugte Luft herrschende Unterdruck für eine gleichmäßige Verwirbelung des in den Ansaugkanal eintretenden Kraftstoffes nicht unbedingt ausreichend ist. Folge hiervon sind eine unzureichende Durchmischung von Kraftstoff und Luft und daraus resultierende Betriebsbedingungen der Brennkraftmaschine, die sich in einem unruhigen Lauf äußern. An konventionellen Vergasereinrichtungen werden hierzu verschiedene Hilfssysteme eingesetzt, um einen möglichst gleichmäßigen, runden Lauf der Brennkraftmaschine auch in diesen Teillastbereichen zu gewährleisten. Derartige Zusatzeinrichtungen sind teuer und auch fehleranfällig.

Nach dem Prinzip der sogenannten Einspritzung arbeiten die anderen, bekannten Systeme zur Gemischaufbereitung, bei denen der Kraftstoff mittels einer Kraftstoffpumpe und einer Einspritzdüse entweder in den Ansaugkanal der Brennkraftmaschine oder auch bei der sogenannten Direkteinspritzung direkt in den Brennraum der Brennkraftmaschine eingespritzt wird. Derartige Einspritzsysteme haben den Vorteil, daß durch Steuerung des Einspritzdruckes sowie der Einspritzzeiten eine gute Beeinflussung der Gemischbildung möglich ist. Die Einspritzung hat allerdings den Nachteil, daß die Verwirbelung des z.B. in den Ansaugkanal eingespritzten Kraftstoffes durch eine Einspritzdüse nur äußerst unzureichend ist, insbesondere wenn nicht mit allzu hohen Einspritzdrücken gearbeitet werden soll. Der reine Einspritzvorgang läßt daher keine ausreichende Zerstäubung des Kraftstoffes und Vermischung mit der angesaugten Luft zu. Zur Vermeidung dieses Nachteiles ist es bekannt, die Einspritzung dieses Kraftstoffes bei der Einspritzung in den Ansaugkanal an einer Stelle des Ansaugkanal vorzunehmen, die möglichst nahe an den Einlaßventilen in den Brennraum angeordnet ist. Bei einer derartigen Anordnung der Einspritzeinrichtung, idealerweise bei Vorsehen einer Einspritzrichtung des Kraftstoffes direkt in den Öffnungsbereich des Einlaßventiles, wird die Zerstäubung des Kraftstoffes durch die Drallwirkung bei der Durchströmung des Einlaßventiles mit der angesaugten Luft ausgenutzt, um eine Erhöhung des Zerstäubungsgrades des eingespritzten Kraftstoffes herzustellen. Dies hat allerdings den Nachteil, daß die Einspritzeinrichtungen möglichst nahe an den Einlaßventilen angeordnet werden müssen, wodurch sich insbesondere bei sehr kompakten Motorbauformen, wie diese beispielsweise auch im Bereich von Zweiradmotoren oder dergleichen vorliegen, Platzprobleme ergeben. Auch muß die Lage der Einspritzeinrichtungen sowie deren Abgaberichtung des Kraftstoffstrahles sehr genau ermittelt und eingestellt werden, um eine optimale Zerstäubung des Kraftstoffes direkt im Einlaßbereich der Einlaßventile zu gewährleisten.

Aus der JP 6-173830 A (Abstract) ist eine Düsenanordnung im Ansaugkanal einer Brennkraftmaschine bekannt, die in den Bereich hinter der Drosselklappe einspritzt, um eine Ölanreicherung im Schiebebetrieb bei geschlossener Drosselklappe zu realisieren, wie dies typischerweise bei 2-Takter-Maschinen als Zusatzschmierung bekannt ist.

Aus der JP 1-300059 A (Abstract) ist ein Einspritzsystem bekannt, bei dem eine Einspritzdüse vor einer Drosselklappe im Ansaugkanal angeordnet ist und auf eine Fläche der Drosselklappe einen Kraftstoffstrahl spritzt. Die Einspritzrichtung verläuft hierbei so, daß der Strahl im wesentlichen nahe der Drehachse auf die Drosselklappe auftrifft und gerade in Vollaststellungen der Brennkraftmaschine zur Überbrükkung von Engpässen in der Gemischnachlieferung dient, die beispielsweise bei schlagartigem Öffnen der Drosselklappe beim Übergang aus dem Teillastbereich in den Vollastbereich auftreten. Hierbei wird durch einen Druckzusammenbruch im Ansaugkanal die Zerstäubung des Kraftstoffstrahles nur unzureichend erfolgen, es kann sogar eine Kondensation des Kraftstoffes bei einem derartigen schlagartigen Übergang zwischen Teillast und Vollast auftreten. Abgesehen davon, daß die Einspritzdüse stromaufwärts der Drosselklappe angeordnet ist, wird gerade im Teillastbereich der Kraftstoffstrahl von der Drosselklappe so reflektiert, daß er sich eher nachteilig auswirkt.

Es ist weiterhin aus der DE-OS 2057308 bekannt, eine Zwischenwand so innerhalb des Ansaugkanals anzuordnen, daß ein von einer stromabwärts angeordneten Einspritzdüse abgestrahlter Kraftstoffstrahl direkt auf die Zwischenwand auftrifft. Die Zwischenwand bildet im Bereich gegenüberliegend zur Einspritzdüse einen Luftleitkanal, durch den bei relativ großer Schwenkstellung der Drosselklappe nahezu die komplette angesaugte Luft hindurchtreten muß und damit eine besonders gute Durchmischung von angesaugter Luft und eingespritztem Kraftstoff stattfinden soll. Der Nachteil dieser Anordnung besteht darin, daß ein optimaler Arbeitspunkt sich dann ergibt, wenn die Drosselklappe gerade eine derartige Öffnungsstellung aufweist, daß sie genau-die lichte Weite des durch Zwischenwand und Ansaugkanal gebildeten Luftleitbereiches freigibt, wobei dieser Arbeitspunkt allerdings durch die starre Anordnung der Zwischenwand festliegt und nicht verändert werden kann. Da ein ausreichendes Luftvolumen diesen Luftleitbereich durchtreten muß, kann gerade für den unteren Teillastbereich von der Anordnung der DE-OS 2057308 keine optimale Zerstäubung des Kraftstoffes erwartet werden. Auch wird sich aufgrund der Anordnung der Zwischenwand der Kraftstoffstrahl überwiegend filmbildend auf dieser Zwischenwand niederschlagen und sich nahezu vollständig durch Verdunstung mit der Luft vermischen.

Aus der DE 3028244 A1 ist eine Einrichtung zur Zerstäubung eines Brennstoffstrahles an einer Drosselklappe bekannt, die bei größeren Öffnungswinkeln der Drosselklappe wirksam wird und eine verbesserte Zerstäubung bewirkt.

Die JP 06159201 und die JP 60027737 zeigen ebenfalls Einrichtungen zur Zerstäubung im Bereich einer Drosselklappe, wobei allerdings die Zerstäubung unabhängig von der Öffnungsstellung der Drosselklappe bewirkt wird.

Eine Aufgabe der vorliegenden Erfindung ist es daher, eine Einrichtung zur Gemischbildung an Brennkraftmaschinen vorzuschlagen, die eine besonders gute Zerstäubung eines Kraftstoffes bei Einspritzung des Kraftstoffes in einen Ansaugkanal einer Brennkraftmaschine im unteren Teillastbetrieb bewirkt und eine bauartunabhängige Optimierung der Gemischaufbereitung erlaubt.

Die Lösung der erfindungsgemäßen Aufgabe betreffend eine Einrichtung zur Gemischbildung an Brennkraftmaschinen ergibt sich aus den kennzeichnenden Merkmalen des Anspruches 1 in Zusammenwirken mit den Merkmalen des Oberbegriffes. Weitere vorteilhafte Ausgestaltungen der Erfindung ergeben sich aus den Unteransprüchen.

Die Erfindung gemäß Anspruch 1 geht aus von einer Einrichtung zur Gemischbildung an Brennkraftmaschinen, aufweisend eine in einem Ansaugkanal einer Brennkraftmaschine angeordnete, um eine Schwenkachse verschwenkbare Drosseleinrichtung sowie eine in dem Ansaugkanal in Strömungsrichtung der angesaugten Luft hinter der Drosseleinrichtung angeordnete Einspritzeinrichtung für einen zugeführten Kraftstoff. Eine derartige Einrichtung zur Gemischbildung wird dadurch weiter entwickelt, daß die Einspritzeinrichtung derart auf den Rand der Drosseleinrichtung gerichtet ist, daß der Kraftstoff im unteren Teillastbetrieb der Brennkraftmaschine schon im Bereich unter 10%-iger Öffnung der Drosseleinrichtung überwiegend auf randseitige Abschnitte der Drosseleinrichtung auftrifft und der Kraftstoff von der Drosseleinrichtung in die zwischen der Drosseleinrichtung und dem Ansaugkanal gebildete Öffnung im Bereich der größten Strömungsgeschwindigkeit der angesaugten Luft in die angesaugte Luft zerstäubt. Die erfindungsgemäße Einrichtung zur Gemischbildung geht hierbei von der Tatsache aus, daß die Gemischbildung insbesondere für den unteren Teillastbereich optimiert werden soll, in dem nach Erfahrungswerten etwa 75 % des Fahrbetriebes einer durchschnittlichen Brennkraftmaschine bei nur maximal ca. 10 %-iger Öffnung der Drosseleinrichtung stattfindet. Herkömmliche Gemischaufbereitungseinrichtungen, insbesondere Vergasereinrichtungen, sind jedoch im wesentlichen auf die möglichst gute Leistungserzielung der Brennkraftmaschine im Vollastbereich ausgelegt, wodurch das Betriebsverhalten der Brennkraftmaschine, insbesondere der Gemischaufbereitung für den unteren Teillastbereich, nur unbefriedigend gelöst ist oder einen hohen Bauaufwand durch entsprechende Zusatzeinrichtungen erfordert. Zur Erzielung einer möglichst optimalen Zerstäubung in diesem unteren Teillastbereich wird bei der vorliegenden Erfindung die Abgabeeinrichtung für den Kraftstoff in Strömungsrichtung der angesaugten Luft so hinter der Drosseleinrichtung angeordnet und ausgerichtet, daß sie den Kraftstoff in einer Richtung in den Ansaugkanal abgibt, daß der Kraftstoff möglichst auf den im unteren Teillastbereich geöffneten Abschnitt der Drosseleinrichtung zumindest teilweise auf die Drosseleinrichtung selbst trifft und in den durch die Drosseleinrichtung durchgelassenen Volumenstrom der angesaugten Luft zerstäubt und aufgrund der dort herrschenden größten Strömungsgeschwindigkeit der angesaugten Luft besonders gut verwirbelt und mit der angesaugten Luft vermischt wird. Hierdurch ergibt sich, gerade in diesem unteren Teillastbereich eine besonders gute und homogene Gemischbildung, die sich in einem besonders ruhigen Lauf der Brennkraftmaschine in diesem unteren Teillastbereich äußert. Hierdurch hebt sich die erfindungsgemäße Einrichtung von bekannten Einspritzsystemen ab, die vor einer Drosselklappe oder dergleichen in den Ansaugkanal einspritzen. Durch das Auftreffen des Kraftstoffstrahles wird, ohne daß zusätzliche Teile innerhalb des Ansaugkanals vorgesehen werden müssen, die Drosselklappe als Form einer Prallplatte benutzt, so daß der auftreffende Kraftstoffstrahl zum einen von der Drosselklappe unmittelbar wieder unter Zerstäubung abprallt, zum anderen Teile des Kraftstoffstrahles sich auf der Oberfläche der Drosselklappe niederschlagen und durch die Luftströmung zum Rand der Drosselklappe gedrängt werden, so daß dieser Rand der Drosselklappe wie eine Abreißkante genutzt wird, die zusätzliche Zerstäubungswirkung aufweist.

Bei einer derartigen Einspritzung liegen aufgrund der dort üblichen, geringeren Strömungsgeschwindigkeiten der angesaugten Luft nur schlechte Zerstäubungswirkungsgrade vor. Vorteilhaft ist weiterhin gegenüber den bekannten Systemen mit ventilnaher Einspritzung in den Ansaugkanal, daß Probleme hinsichtlich der Platzverhältnisse im ventilnahen Ansaugbereich vermieden werden, da die Einspritzung in der Nähe der Drosseleinrichtung durchaus auch entfernt von den Einlaßventilen an baugünstiger Stelle des Ansaugkanales vorgenommen werden kann, ohne hierdurch Verringerungen des Wirkungsgrades der Zerstäubung hervorzurufen.

In weiterer Ausgestaltung der Einrichtung zur Gemischbildung verändern sich die Verhältnisse bei der Zerstäubung des Kraftstoffes in Abhängigkeit von der jeweils vorliegenden Schwenkstellung der Drosseleinrichtung, wodurch der Anteil zwischen direkter Zerstäubung durch Rückprallen des Kraftstoffstrahles von der Drosselklappe sowie die Zerstäubung an der als Abreißkante wirkenden Kante der Drosselklappe für jede Schwenkstellung der Drosselklappe charakteristisch ist. Somit kann bei den verschiedenen Lastverhältnissen der Brennkraftmaschine, die sich in der Stellung der Drosselklappe widerspiegeln, ein für Teillast aber auch für Vollast jeweils günstiges Einspritzverhalten einstellen lassen, wobei insbesondere auch durch entsprechende Formgebung der Drosselklappenoberfläche oder benachbart liegender Teile der Drosselklappe zusätzliche Zerstäubungswirkungen hervorgerufen werden können.

In besonders vorteilhafter Ausgestaltung gibt die Einspritzeinrichtung den Kraftstoff unter Überdruck als einen im wesentlichen sich kegelartig erweiternd ausgebildeten Strahl in den Ansaugkanal ab, wodurch die Einspritzeinrichtung auch durchaus eine baugünstig gelegene Entfernung von dem im Teillastbereich geöffneten Abschnitt der Drosseleinrichtung aufweisen kann. Daher wird der Kraftstoffstrahl bei entsprechender Wahl der Einspritzrichtung auch bei sich ändernden Öffnungsverhältnissen der Drosseleinrichtung im unteren Teillastbereich im wesentlichen immer im Bereich der größten Strömungsgeschwindigkeit durch die zwischen Ansaugkanal und Drosseleinrichtung gebildete Öffnung liegen und damit optimale Zerstäubungsverhältnisse hervorrufen. Auch werden insbesondere die Probleme herkömmlicher Vergaserbauformen mit einer Unterdruckansaugung des Kraftstoffes vermieden, so daß durch die Steuerung des Einspritzdruckes des Kraftstoffes in den Ansaugkanal besonders gute Füllungsgrade der Brennräume der Brennkraftmaschine erreicht werden können. Auch ist durch Steuerung des jeweils genutzten Überdrucks eine besonders gute Anpassung an die jeweiligen Betriebsverhältnisse der Brennkraftmaschine möglich.

In besonders vorteilhafter Ausgestaltung kann die Drosseleinrichtung eine Drosselklappe mit, vorteilhafterweise zentraler, rotatorisch beweglicher Anlenkung der Drosselklappe im Ansaugkanal sein. Derartige Drosselklappen sind grundsätzlich bekannt und bilden im unteren Teillastbereich beidseits ihrer Drehachse einen etwa sichelförmigen Durchlaßbereich für die angesaugte Luft. Genau in diesen Bereich der sichelförmigen Öffnung zwischen Drosselklappe und Ansaugkanal wird in erfindungsgemäßer Weise der Kraftstoffstrahl eingespritzt.

In weiterer Ausgestaltung kann als Einspritzeinrichtung eine mindestens eine Austrittsöffnung aufweisende Einspritzdüse vorgesehen sein, die in grundsätzlich bekannter Weise einen einzelnen Kraftstoffstrahl in den Ansaugkanal abgeben kann. Derartige Einspritzdüsen sind vielfach bekannt. Es versteht sich von selbst, daß auch mehrere derartige Einspritzdüsen oder feldartige Anordnungen derartiger Einspritzdüsen entsprechender Bauart in der erfindungsgemäßen Einrichtung zur Gemischbildung vorgesehen werden können.

Die erfindungsgemäße Einrichtung zur Gemischbildung kann in einer weiteren Ausgestaltung derart ausgebildet sein, daß im Vollastbereich die Eintrittsöffnung des Kraftstoffes derart ausgebildet ist, daß Kraftstoff zumindest teilweise auf die Drosseleinrichtung trifft und die Drosseleinrichtung den abgegebenen Kraftstoff in Strömungsrichtung umlenkt. Beispielsweise bei der Ausbildung der Drosseleinrichtung als Drosselklappe wird im Vollastbereich der Öffnungswinkel der Drosselklappe etwa 90° betragen, so daß die Drosselklappe in ihrer Erstreckung etwa parallel zur Strömungsrichtung der angesaugten Luft zu liegen kommt. Bei einer derartigen Ausbildung trifft der abgegebene Kraftstoffstrahl ab einem baugrößenabhängigen Öffnungswinkel der Drosselklappe nicht mehr unmittelbar in den Bereich der größten Strömungsgeschwindigkeit, sondern zumindest teilweise auch auf die Drosselklappe. Da bei Vollastbetrieb die Strömungsgeschwindigkeit im Abgabebereich des Kraftstoffes deutlich geringer ist als bei Teillastbetrieb, wirkt sich die Abgabe des Kraftstroffstrahles auf die Drosseleinrichtung auch im Vollastbetrieb positiv aus, da der auf die Drosseleinrichtung auftreffende Kraftstoffstrahl zum einen von der Drosseleinrichtung in die Strömungsrichtung der angesaugten Luft umgelenkt wird und gleichzeitig beim Auftreffen auf die Drosseleinrichtung sowie beim Abfließen über die Berandungen der Drosseleinrichtung zerstäubt wird.

Von besonderen Vorteil an der erfindungsgemäßen Einrichtung zur Gemischbildung ist es, daß die Einrichtung zur Gemischbildung zur Nachrüstung an bestehenden Brennkraftmaschinen vorgesehen werden kann. Beispielsweise ergibt sich aus den gesetzlichen Vorgaben zur Reduzierung der Abgasbelastung älterer Brennkraftmaschinen die Forderung, daß auch ältere Brennkraftmaschinen z.B. an Motorrädern oder Kraftfahrzeugen älteren Baujahres mit neuer Technik derart nachgerüstet werden müssen, daß sie die jeweils geltenden gesetzlichen Forderungen an das Abgasverhalten einhalten. Die Umrüstung derartiger bestehender Brennkraftmaschinen läßt sich nur dann wirtschaftlich durchführen, wenn in einer Ausgestaltung der erfindungsgemäßen Einrichtung zur Gemischbildung diese Einrichtung anschlußkompatibel zu an bestehenden Brennkraftmaschinen vorgesehenen Vergasern, Einspritzsystemen oder dergleichen ausgebildet ist. Hierdurch kann, ohne daß umfangreiche Nachbearbeitungen an den bestehenden Brennkraftmaschinen erforderlich werden, durch einfaches Austauschen des beispielsweise eingebauten Vergasers durch die erfindungsgemäße Einrichtung zur Gemischbildung die Umrüstung der Brennkraftmaschine vorgenommen werden. Von weiterem Vorteil ist es, daß in weiterer Ausgestaltung die Einrichtung zur Gemischbildung unabhängig von der Bauart der an bestehenden Brennkraftmaschinen vorgesehenen Vergaser und ohne Anpassung an vorgegebene Anordnungen der Einlaßventile oder dergleichen der Brennkraftmaschinen nachrüstbar ist. Durch die Abgabe des Kraftstoffes im Bereich der Drosseleinrichtung und damit z.B. bauartmäßig entfernt von den Einlaßventilen kann eine derartige standardisierte erfindungsgemäße Einrichtung zur Gemischbildung für eine Vielzahl auch unterschiedlich konstruktiv durchgebildeter Brennkraftmaschinen genutzt werden. Es ist daher nur eine unbedeutende Anpassung der erfindungsgemäßen Einrichtung zur Gemischbildung an die jeweils vorliegende Konstruktion des Motors sowie die Lage von Einlaßventilen, Ansaugkanal oder dergleichen vorzunehmen. Besonders vorteilhaft kann dies dadurch erreicht werden, daß lediglich Flanscheinrichtungen der erfindungsgemäßen Einrichtung an die jeweils vorliegenden Maße des Vergasers angepaßt werden.

Besonders vorteilhaft ist es, wenn die Einrichtung zur Gemischbildung als Ersatz für Flachstromvergaser an Brennkraftmaschinen für Zweiräder eingesetzt wird, da gerade derartige Flachstromvergaser äußerst beengte Platzverhältnisse aufweisen, bei denen eine Nachrüstung mit ventilnah arbeitenden Einspritzsystemen äußerst problematisch sind.

Ebenfalls ist es denkbar, daß an der Einrichtung zur Gemischbildung ein Sensor zur, vorzugsweise kontinuierlichen Erfassung der Öffnungsstellung der Drosseleinrichtung vorgesehen ist. Ein derartiger Sensor dient zur Übermittlung der Informationen über die jeweilige Stellung der Drosseleinrichtung z.B. an eine digitale Motorsteuerung.

Durch die besonders günstige Zerstäubung des Kraftstoffes in der erfindungsgemäßen Einrichtung zur Gemischbildung wird weiterhin der Verbrauch an Kraftstoff, vorzugsweise im unteren Teillastbereich der Brennkraftmaschine, gegenüber der Verwendung konventioneller Vergaser reduziert, wodurch die Einhaltung der gesetzlich immer weiter verschärften Abgasbestimmungen ebenfalls weiter verbessert wird.

Auch kann bei der erfindungsgemäßen Einrichtung zur Gemischbildung der Einspritzdruck des Kraftstoffes in den Ansaugkanal gegenüber konventionellen Einspritzsystemen mit ventilnaher Einspritzung reduziert werden, da die bessere Zerstäubung im Bereich der größten Strömungsgeschwindigkeit der angesaugten Luft die ansonsten notwendigen hohen Einspritzdrücke überflüssig macht. Dies kann sich beispielsweise in einer Reduzierung der Pumpenleistung der Einspritzpumpe auswirken, die insbesondere bei der Nachrüstung von bestehenden Brennkraftmaschinen in ihrer zur Verfügung stehenden Leistung aufgrund der elektrischen Spannungsversorgung beispielsweise begrenzt sein können.

Ebenfalls ist es denkbar, daß bei der erfindungsgemäßen Einrichtung zur Gemischbildung der Zeitpunkt zur Abgabe von Kraftstoff und die abgegebene Kraftstoffmenge in den Ansaugkanal von an der Brennkraftmaschine angeordneten Sensoren vorgebbar ist, mit denen der Betriebszustand der Brennkraftmaschine, insbesondere die Winkelstellung der Kurbelwelle und deren Drehzahl erfaßbar ist. Hierdurch kann eine weitere Anpassung der Einspritzung des Kraftstoffes und insbesondere auch der Zerstäubungsverhältnisse im unteren Teillastbereich bewirkt werden, wodurch eine weitere Verbesserung des ruhigen Laufes der Brennkraftmaschine erreicht werden kann.

Besonders bevorzugte Ausführungsformen der erfindungsgemäßen Einrichtung zur Gemischbildung zeigt die Zeichnung.

Es zeigen:
- Figur 1 -: eine Einrichtung zur Gemischbildung an Brennkraftmaschinen aus dem Stand der Technik mit Einspritzung des Kraftstoffes nahe des Einlaßventiles,
- Figur 2 -: eine Ausführungsform der erfindungsgemäßen Einrichtung zur Gemischbildung mit nahe der Drosseleinrichtung angeordneter Einspritzung des Kraftstoffes, dargestellt im Teillastbereich,
- Figur 3 -: eine Einrichtung gemäß Figur 2, dargestellt im Vollastbereich der Brennkraftmaschine.

In der Figur 1 ist eine im Stand der Technik bekannte Einrichtung zur Gemischbildung dargestellt, bei der die Einspritzung des Kraftstoffes mittels einer Einspritzeinrichtung 6 mit einer Einspritzdüse 5 in einen Ansaugkanal 3 derart vor sich geht, daß der Kraftstoffstrahl 9 im wesentlichen im Einlaßbereich des Einlaßventiles 10 in den Brennraum 11 der Brennkraftmaschine auf den Volumenstrom der angesaugten Luft trifft und dort zerstäubt wird. Die angesaugte Luft tritt hierbei in Strömungsrichtung 8 durch den saugseitigen Flansch 4 der Einrichtung ein und wird in seiner Menge durch eine Drosselklappe 1 verändert, die um eine Drosselklappenwelle 2 beidseitig in Schwenkrichtung 15 verstellbar ist. Je nach dem gewünschten Betriebszustand der Brennkraftmaschine wird die Drosselklappe 1 entweder in Schwenkrichtung 15 geöffnet oder geschlossen, wobei insbesondere im Teillastbereich nur geringe Öffnungsbereiche in Form oben und unten angeordneter Spaltbereiche 14 vorliegen. Durch diese Spaltbereiche 14 tritt die angesaugte Luft mit der höchsten Strömungsgeschwindigkeit hindurch, wobei nach dem Durchtreten der Spaltbereiche 14 die Strömungsgeschwindigkeit der angesaugten Luft wieder deutlich abnimmt. Hierbei ist im Stand der Technik die Einspritzeinrichtung 6 derart zwischen der Drosselklappe 1 und dem Einlaßventil 10 angeordnet, daß die Abgabe des Kraftstoffstrahles 9 aus der Einspritzdüse 5 gerade in diesem Bereich relativ geringer Strömungsgeschwindigkeiten stattfindet. Daher muß der Kraftstoffstrahl 9 entlang der Einspritzrichtung 7 genau in den Bereich gerichtet sein, der letztlich nahe des Einlaßventiles 10 eine Verwirbelung des Kraftstoffstrahles 9 mit der angesaugten Luft herbeiführt, da die angesaugte Luft im Bereich des Einlaßventiles 10 wiederum stark beschleunigt wird. Da die Lagerung und Steuerung des Einlaßventiles 10 kompliziert ist und ein relativ hohes Bauvolumen benötigt, wird die Einspritzeinrichtung 6 relativ weit von dem Einlaßventil 10 entfernt zu liegen kommen. Hierdurch erreicht der eingespritzte Kraftstoffstrahl 9 jedoch gar nicht unbedingt den Bereich größter Strömungsgeschwindigkeit der angesaugten Luft im Bereich des Einlaßventiles 10, wodurch die-Zerstäubung des Kraftstoffstrahles 9 nur unzureichend abläuft.

In der hier vorgeschlagenen Ausgestaltung der erfindungsgemäßen Einrichtung zur Gemischbildung gemäß Figur 2 hingegen ist die Zerstäubung des Kraftstoffstrahles 9 unabhängig von der Anordnung eines Brennraumes 11 oder eines Einlaßventiles 10 im Bereich einer Drosseleinrichtung, hier einer Drosselklappe 1 angeordnet, die sich an baugünstig gelegener Stelle innerhalb des Ansaugkanales 3 befinden kann. Der Ansaugkanal 3 ist hierbei in einem beispielsweise rohrförmig ausgebildeten Ansaugstutzen 16 vorgesehen, in dem beispielsweise eine Drosselklappe 1 in grundsätzlich bekannter Weise um eine Drosselklappenwelle 2 in Schwenkrichtung 15 beidseitig verschwenkt werden kann. Etwa senkrecht zur Strömungsrichtung 8 der angesaugten Luft wird in erfindungsgemäßer Ausgestaltung eine Einspritzeinrichtung 6 beispielsweise mit einer Einspritzdüse 5 derart angeordnet, daß der Kraftstoffstrahl 9 in Einspritzrichtung 7, hier vorliegend etwa senkrecht zur Strömungsrichtung 8 der angesaugten Luft erfolgt. Hierbei ist jedoch nicht die senkrechte Anordnung von Strömungsrichtung 8 und Einspritzrichtung 7 von Wichtigkeit, sondern es kommt vor allem darauf an, daß die Lage der. Einspritzeinrichtung 6 und die Einspritzrichtung 7 so gewählt werden, daß der Kraftstoffstrahl 9 insbesondere im unteren Teillastbereich so auf den sich bei Öffnung der Drosselklappe 1 bildenden Spaltbereich 14 zwischen Drosselklappe 1 und Ansaugkanal 3 gerichtet ist, daß der Kraftstoffstrahl 9 sich im Bereich der größten Strömungsgeschwindigkeit der angesaugten Luft durch den Spaltbereich 14 mit der angesaugten Luft vermischt und zerstäubt. Hierzu ist von weiterem Vorteil, daß die Einspritzeinrichtung 6 so in Strömungsrichtung 8 der angesaugten Luft hinter der Drosselklappe 1 angeordnet ist, daß insbesondere im unteren Teillastbereich der Kraftstoffstrahl 9 quasi im Windschatten der Drosselklappe 1 verläuft und im wesentlichen erst im Spaltbereich 14 mit der angesaugten Luft wechselwirken und zerstäubt werden kann. Eine für eine feine Zerstäubung abträgliche Ablenkung des Kraftstoffstrahles 9 im Bereich nicht so hoher Strömungsgeschwindigkeiten der angesaugten Luft findet nicht oder nur unwesentlich statt.

Durch diese Zuordnung von Einspritzrichtung 7 des Kraftstoffstrahles 9 und Strömungsrichtung 8 der angesaugten Luft durch den Spaltbereich 14 wird eine besonders gute Zerstäubung des Kraftstoffes erreicht, der beispielsweise auch bei relativ geringen Einspritzdrücken, mit denen die Einspritzeinrichtung 6 arbeiten kann, schon vorliegt. Auch ist durch die besonders gute Zerstäubung eine besonders homogene Verbrennung des gebildeten Gemisches möglich, wodurch insgesamt die Reduzierung des Kraftstoffverbrauches bei gleichzeitiger Reduzierung der schädlichen Abgase möglich ist.

Insbesondere für die Nachrüstung von bestehenden Brennkraftmaschinen, beispielsweise aufgrund von gestiegenen Anforderungen an die Menge der abgegebenen Abgase, ist es günstig, daß die erfindungsgemäße Einrichtung zur Gemischbildung weitgehend unabhängig von der konstruktiven Lage der Gemischzuführung in den Brennraum 11 einer Brennkraftmaschine ist, da die hohen Strömungsgeschwindigkeiten im Bereich der Einlaßventile 10 einer Brennkraftmaschine für die Zerstäubung und Gemischbildung gar nicht benötigt werden. Hierdurch kann einfacherweise ein Austausch beispielsweise eines konventionellen Vergasersystemes an einer derartigen alten Brennkraftmaschine allein dadurch erfolgen, daß der Vergaser ausgebaut und durch eine im Bereich des saugseitigen Flansches 4 und des ventilseitigen Flansches 13 anschlußkompatible Gestaltung des Ansaugstutzens 16 ersetzt werden kann. Beispielsweise kann auch ein gegebenenfalls vorgesehener, nicht weiter dargestellter Sensor zur Erfassung der Stellung der Drosselklappe 1 anschlußkompatibel ausgelegt sein.

In der Figur 3 ist die erfindungsgemäße Einrichtung zur Gemischbildung im Vollastbereich dargestellt, wobei auf die Beschreibung des grundsätzlichen Aufbaues der erfindungsgemäßen Einrichtung zur Gemischbildung zu Figur 1 verwiesen ist. Die Drosselklappe 1 ist im Vollastbereich im wesentlichen parallel zur Strömungsrichtung 8 der angesaugten Luft ausgerichtet, wodurch sich keine ausdrücklichen Spaltbereiche 14 für den Durchtritt der angesaugten Luft durch die zwischen Drosselklappe 1 und Ansaugkanal 3 gebildete Öffnung mehr ergibt. In diesem Vollastbereich der Brennkraftmaschine kommt der Zerstäubung des Kraftstoffes eher untergeordnete Bedeutung zu, hierbei ist es vor allem von Wichtigkeit, daß eine entsprechende Menge von Kraftstoff in den Brennraum 11 der Brennkraftmaschine eingebracht wird. Dies läßt sich bei der erfindungsgemäßen Einrichtung zur Gemischbildung weiter dadurch verbessern, daß der Kraftstoffstrahl 9 auf die senkrecht zur Einspritzrichtung 7 angeordnete Drosselklappe 1 auftrifft und dort wie bei einer Prallplatte zerstäubt wird. Beispielsweise wird der auf die Drosselklappe 1 aufgetroffene Kraftstoffstrahl 9 zu den Rändern der Drosselklappe 1 hin beschleunigt und kann dort in Form feiner Tröpfchen von der die Drosselklappe 1 umströmenden angesaugten Luft mitgerissen werden. Weiterhin kann die Drosselktappenwelle 2 mit einer Abschrägung 17 versehen werden, die in Form eines den Kraftstoffstrahl 9 reflektierenden Flächenabschnittes die Umlenkung des Kraftstoffstrahles 9 in die Strömungsrichtung 8 bewirkt und somit ebenfalls zu einer guten Zerstäubung des Kraftstoffstrahles 9 auch im Vollastbetrieb beiträgt.

### Sachnummernliste

- 1 -: Drosselklappe
- 2 -: Drosselklappenwelle
- 3 -: Ansaugkanal
- 4 -: Saugseitiger Flansch
- 5 -: Einspritzdüse
- 6 -: Einspritzeinrichtung
- 7 -: Einspritzrichtung
- 8 -: Strömungsrichtung Luft
- 9 -: Kraftstoffstrahl
- 10 -: Einlaßventil
- 11 -: Brennraum
- 12 -: Motorblock
- 13 -: Ventilseitiger Flansch
- 14 -: Spaltbereich
- 15 -: Schwenkrichtung
- 16 -: Ansaugstutzen
- 17 -: Abschrägung

## Patentansprüche

1. Einrichtung zur Gemischbildung an Brennkraftmaschinen, aufweisend eine in einem Ansaugkanal (3) einer Brennkraftmaschine angeordnete, um eine Schwenkachse verschwenkbare Drosseleinrichtung (1) sowie eine in dem Ansaugkanal (3) in Strömungsrichtung (8) der angesaugten Luft hinter der Drosseleinrichtung (1) angeordnete Einspritzeinrichtung (5, 6) für einen zugeführten Kraftstoff,
**dadurch gekennzeichnet, daß**
die Einspritzeinrichtung (5, 6) derart auf den Rand der Drosseleinrichtung (1) gerichtet ist, daß der Kraftstoff im unteren Teillastbetrieb der Brennkraftmaschine schon im Bereich unter 10%-iger Öffnung der Drosseleinrichtung (1) überwiegend auf randseitige Abschnitte der Drosseleinrichtung (1) auftrifft und der Kraftstoff von der Drosseleinrichtung (1) in die zwischen der Drosseleinrichtung (1) und dem Ansaugkanal (3) gebildete Öffnung (14) im Bereich der größten Strömungsgeschwindigkeit der angesaugten Luft in die angesaugte Luft zerstäubt.

2. Einrichtung zur Gemischbildung gemäß Anspruch 1, **dadurch gekennzeichnet, daß** die Verhältnisse bei der Zerstäubung des Kraftstoffes sich in Abhängigkeit von der jeweils vorliegenden Schwenkstellung der Drosseleinrichtung (1) verändern.

3. Einrichtung zur Gemischbildung gemäß einem der Ansprüche 1 oder 2, **dadurch gekennzeichnet, daß** die Einspritzeinrichtung (5, 6) den Kraftstoff als einen im wesentlichen sich kegelartig erweiternd ausgebildeten Strahl (9) unter Überdruck in den Ansaugkanal (3) abgibt.

4. Einrichtung zur Gemischbildung gemäß einem der vorstehenden Ansprüche, **dadurch gekennzeichnet, daß** als Drosseleinrichtung (1) eine Drosselklappe mit, vorteilhaft zentraler, rotatorisch beweglicher Anlenkung (2) der Drosselklappe (1) im Ansaugkanal (3) vorgesehen ist.

5. Einrichtung zur Gemischbildung gemäß einem der vorstehenden Ansprüche, **dadurch gekennzeichnet, daß** als Einspritzeinrichtung (6) eine mindestens eine Austrittsöffnung aufweisende Einspritzdüse (5) vorgesehen ist.

6. Einrichtung zur Gemischbildung gemäß einem der vorstehenden Ansprüche, **dadurch gekennzeichnet, daß** auch im Vollastbereich die Eintrittsrichtung (7) des Kraftstoffes derart ausgebildet ist, daß Kraftstoff zumindest teilweise auf die Drosseleinrichtung (1) trifft und die Drosseleinrichtung (1) den abgegebenen Kraftstoff in Strömungsrichtung (8) umlenkt.

7. Einrichtung zur Gemischbildung gemäß einem der vorstehenden Ansprüche, **dadurch gekennzeichnet, daß** die Einrichtung zur Gemischbildung zur Nachrüstung an bestehenden Brennkraftmaschinen vorgesehen ist.

8. Einrichtung zur Gemischbildung gemäß Anspruch 7, **dadurch gekennzeichnet, daß** die Einrichtung zur Gemischbildung anschlußkompatibel zu an bestehenden Brennkraftmaschinen vorgesehenen Vergasern, Einspritzanlagen oder dgl. ausgebildet ist.

9. Einrichtung zur Gemischbildung gemäß einem der Ansprüche 7 bis 8, **dadurch gekennzeichnet, daß** die Einrichtung zur Gemischbildung an Brennkraftmaschinen für Zweiräder einsetzbar ist.

10. Einrichtung zur Gemischbildung gemäß einem der vorstehenden Ansprüche, **dadurch gekennzeichnet, daß** der Zeitpunkt zur Abgabe von Kraftstoff und die abgegebene Kraftstoffmenge in den Ansaugkanal (3) von an der Brennkraftmaschine angeordneten Sensoren vorgebbar ist, mit denen der Betriebszustand der Brennkraftmaschine, insbesondere die Winkelstellung der Kurbelwelle (27) und/oder deren Drehzahl, erfaßbar ist.

## Revendications

1. Dispositif pour la formation du mélange aux moteurs à combustion interne, présentant un dispositif pour l'étranglement (1), qui est arrangé dans une conduite d'aspiration (3) d'un moteur à combustion interne et pivotant relative sur un axe de pivotement, ainsi qu'un dispositif d'injection (5, 6) pour le carburant alimenté, qui est arrangé dans la conduite d'aspiration (3) en sens d'écoulement de l'air aspirée derrière du dispositif pour l'étranglement (1),
**caractérisé en ce que**
le dispositif d'injection (5, 6) est dirigé relatif sur le bord du dispositif pour l'étranglement (1) de telle manière, que le carburant prédominant tombe sur des segments au bord du dispositif pour l'étranglement (1) dans la région de l'activité au charge partielle du moteur à combustion interne même à la domaine sur 10 % de l'ouverture du dispositif pour l'étranglement (1) et le carburant est vaporisé par le dispositif pour l'étranglement (1) en direction de l'ouverture formée entre le dispositif pour l'étranglement (1) et la conduite d'aspiration (3) avec la région de la plusieure vitesse d'écoulement de l'air aspirée.

2. Dispositif pour la formation du mélange selon la revendication 1, **caractérisé en ce que** les conditions en liaison avec la vaporisation du carburant se changent en function du pivotement actuellement présent du dispositif pour l'étranglement (1).

3. Dispositif pour la formation du mélange selon l'une quelconque des revendications 1 ou 2, **caractérisé en ce que** le dispositif d'injection (5, 6) émet le carburant à surpression dans la conduite d'aspiration (3) substantielle en forme d'un jet (9), qui s'élargit conique.

4. Dispositif pour la formation du mélange selon l'une quelconque des revendications précédentes, **caractérisé en ce que** comme dispositif pour l'étranglement (1) est destiné une soupape d'étranglement dans la conduite d'aspiration (3) avec une articulation (2) rotationelle mobile, avantageuse centrale, de la soupape d'étranglement (1).

5. Dispositif pour la formation du mélange selon l'une quelconque des revendications précédentes, **caractérisé en ce que** comme dispositif d'injection (6) un injecteur (5) est prévu avec au moins un orifice de sortie.

6. Dispositif pour la formation du mélange selon l'une quelconque des revendications précédentes, **caractérisé en ce que** aussi dans la région de l'activité au pleine charge la direction d'entrée (7) du carburant est formé en cette forme, que le carburant recontre du moins partiel au dispositif pour l'étranglement (1) et le dispositif pour l'étranglement (1) renverse le carburant émettant en sens d'écoulement (8).

7. Dispositif pour la formation du mélange selon l'une quelconque des revendications précédentes, **caractérisé en ce que** le dispositif pour la formation du mélange est prévu pour rattrapage aux moteurs à combustion interne existentes.

8. Dispositif pour la formation du mélange selon la revendication 7, **caractérisé en ce que** le dispositif pour la formation du mélange est raccordement compatible pour curburateurs, arrangements d'injection ou de pareil prévu aux moteurs à combustion interne existentes.

9. Dispositif pour la formation du mélange selon l'une quelconque des revendications 7 ou 8, **caractérisé en ce que** le dispositif pour la formation du mélange aux moteurs à combustion interne est utilisable pour bicyclettes.

10. Dispositif pour la formation du mélange selon l'une quelconque des revendications précédentes, **caractérisé en ce que** le moment pour l'émission du carburant et la quantité du carburant émittant dans la conduite d'aspiration (3) est rendré des détecteurs arrangés aux moteurs à combustion interne, avec lequels l'état de fonctionnement du moteur à combustion interne, en particulier la position angulaire de l'arbre de manivelle et/ou leur vitesse de rotation, pouvoir être saisit.

## Claims

1. Device for the carburation in combustion engines, showing a throttling unit (1) placed in an inlet channel (3) of a combustion engine, which is turnable around a swivel pin, as well as an injection unit (5, 6) for a supplied fuel which is placed in the inlet channel (3) behind the throttling unit (1) respective to the direction of flow (8) of the taken in air,
**characterized in that**
the injection unit (5, 6) is directed in such a manner to the edge of the throttling unit (1), that in the state of lower underload operation mode of the combustion engine even in the range of less than 10 % of the opening of the throttling unit (1) the fuel impacts predominantly onto sections at the edges of the throttling unit (1) and the fuel is sprayed from the throttling unit (1) into the opening (14) which is formed between the throttling unit (1) and the inlet channel (3) in the area of the highest velocity of flow of the taken in air.

2. Device for the carburation in accordance with claim 1, **characterized in that** the conditions of the spraying of the fuel change according to the respectively present swivel position of the throttling unit (1).

3. Device for the carburation in accordance to one of the claims 1 or 2, **characterized in that** the injection unit (5, 6) delivers the fuel under excess pressure into the inlet channel (3) as a beam (9) which is essentially formed conically enlarging.

4. Device for the carburation in accordance to one of the preceding claims, **characterized in that** that a throttle valve is provided as a throttling unit (1) with an advantageously centrally fixed, rotationally movable coupling (2) of the throttle valve (1) inside of the inlet channel (3).

5. Device for the carburation in accordance to one of the preceeding claims, **characterized in that** as injection unit (6) an injection nozzle (5) is provided showing at least one outlet.

6. Device for the carburation in accordance to one of the preceding claims, **characterized in that** also in the full load operation mode the inlet direction (7) of the fuel is formed in such a way, that fuel impacts at least partly onto the throttling unit (1) and the throttling unit (1) deviates the delivered fuel into the flow direction (8).

7. Device for the carburation in accordance to one of the preceding claims, **characterized in that** the device for the carburation is provided for retrofitting of existing combustion engines.

8. Device for the carburation in accordance with claim 7, **characterized in that** the device for the carburation is provided connection-compatible to carburettors, injection arrangements or the like scheduled at existing combustion engines.

9. Device for the carburation in accordance to one of the claims 7 to 8, **characterized in that** the device for the carburation is usable for combustion engines at two-wheeled vehicles.

10. Device for the carburation in accordance to one of the preceeding claims, **characterized in that** the time for delivering of fuel and the amount of fuel delivered into the inlet channel (3) is providable by sensors arranged at the combustion engine, with which the operating state of the combustion engine, respectively the rotational position of the crankshaft (27) and/or their rotational speed can be taken.
